# EUROPÄISCHE PATENTSCHRIFT

(11) **EP 3 431 699 B1**
(45) Veröffentlichungstag und Bekanntmachung des Hinweises auf die Patenterteilung: **14.06.2023**
(21) Anmeldenummer: 17181751.3
(22) Anmeldetag: 17.07.2017
(51) Int. Cl.: E06B 9/52

(54) **VERFAHREN ZUR HERSTELLUNG EINES INSEKTENSCHUTZGITTERS**
METHOD FOR PRODUCING AN ANTI- INSECT SCREEN
PROCÉDÉ DE FABRICATION D'UNE GRILLE DE PROTECTION CONTRE LES INSECTES

(43) Veröffentlichungstag der Anmeldung: 23.01.2019
(73) Patentinhaber: Neher, Norbert, 78554 Aldingen (DE)
(72) Erfinder: Neher, Norbert, 78554 Aldingen (DE)
(74) Vertreter: Pfiz, Thomas

(56) Entgegenhaltungen:
- EP-A2- 2 853 676
- AU-B2- 634 878
- DE-A1- 10 163 891
- JP-A- H09 291 776

## Beschreibung

Die Erfindung betrifft ein Verfahren zur Herstellung eines Insektenschutzgitters bei welchem ein Tragrahmen aus über Eckwinkel verbundenen Profilschenkeln vorzugsweise rechteckförmig zusammengesetzt wird, und sodann in der Rahmenöffnung des Tragrahmens ein Insektenschutzgewebe eingespannt wird, wobei das Insektenschutzgewebe unter Zugspannung vorzugsweise über eine Kedernut an den Profilschenkeln fixiert wird. Die Erfindung betrifft weiter ein entsprechend hergestelltes Insektenschutzgitter.

Ein derartiges Insektenschutzgitter ist beispielsweise aus der DE-A 101 63 891 bekannt. Beim Einziehen des Insektenschutzgewebes in den Halte- bzw. Tragrahmen entsteh aufgrund der Gewebespannung ein Zug auf den Rahmen, der zu einer ungewollten Verformung führen kann. Diese ist besonders problematisch bei großen Rahmen, bei Rahmen mit dünnen Profilen und bei Rahmen, die aus funktionalen Gründen keine Durchbiegung tolerieren, beispielsweise bei einer Pendeltür oder einer mehrflügeligen Schiebeanlage im Stoßbereich. Um dem entgegenzuwirken, wird das Gewebe häufig sehr locker eingespannt oder es wird eine Verstärkungssprosse in dem Rahmen angebracht. Bei lockerem Einspannen kommt es zu einer Flatterwirkung des Gewebes, während Sprossen häufig störend empfunden werden.

Ausgehend hiervon liegt der Erfindung die Aufgabe zugrunde, die im Stand der Technik bekannten Verfahren und Erzeugnisse weiter zu verbessern und eine hinreichende Vorspannung des Gewebes zu ermöglichen, ohne dass sich der Tragrahmen verformt.

Zur Lösung dieser Aufgabe wird die im Patentanspruch 1 bzw. 11 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, die Verformungswirkung der Gewebespannung durch geeignete Vorkrümmung der Rahmenschenkel zu kompensieren. Demzufolge wird erfindungsgemäß vorgeschlagen, dass mindestens ein ausgewählter Profilschenkel des Tragrahmens zumindest in einem mittleren Abschnitt bogenförmig vorgekrümmt wird, wobei der ausgewählte Profilschenkel vor dem Zusammensetzen des Tragrahmens durch Biegen in einer Biegemaschine bogenförmig umgeformt und dabei unter plastischer Verformung quer zur Profillängsachse gekrümmt wird, wobei der ausgewählte Profilschenkel mit einer in zwei unterschiedlichen Richtungen gekrümmten dreidimensionalen Biegekontur versehen wird, und dass der gekrümmte Profilschenkel beim Einspannen des Insektenschutzgewebes durch dessen Zugspannung zumindest teilweise begradigt wird, wobei der Tragrahmen in eine vorgesehene, vorzugsweise rechteckig-ebene Form gebracht wird. Dadurch kann das Gewebe mit hoher Vorspannung eingezogen werden, was eine Flatterwirkung vermeidet und gleichsam als Tennisschlägereffekt eine höhere Kreuzpunktstabilität des Gewebes bewirkt. Ein kombinatorischer Kompensationseffekt lässt sich dadurch erzielen, dass der ausgewählte Profilschenkel mit einer in zwei unterschiedlichen Richtungen gekrümmten dreidimensionalen Biegekontur versehen wird. Besonders vorteilhaft ist dabei, dass der Rahmen in seiner vorgesehenen funktionalen Form gehalten werden kann, ohne dass übermäßige Profilverstärkungen oder optisch nachteilige Sprossen erforderlich wären.

Um eine in der durch den Rahmen bzw. das Insektenschutzgewebe aufgespannten (gedachten) Ebene wirkende Zugspannung zu kompensieren, ist es vorteilhaft, wenn der ausgewählte Profilschenkel in einer Ebene des Tragrahmens gesehen von der Rahmenöffnung weg nach außen vorgekrümmt wird, so dass die konvex gekrümmte Profilschenkelseite am Rahmenumfang liegt.

Eine weitere vorteilhafte Vorgehensweise sieht vor, dass der ausgewählte Profilschenkel quer zu einer durch das Insektenschutzgewebe definierten Ebene vorgekrümmt wird.

Wenn das Insektenschutzgewebe außermittig an dem Tragrahmen an einer Rahmenseite eingespannt wird, ist es besonders vorteilhaft, wenn der ausgewählte Profilschenkel an dieser Rahmenseite konvex gekrümmt wird.

Je nach gewünschter Gewebespannung kann die erforderliche Verformung durch einfache Versuche ermittelt werden. Dabei sollte die maximale Abweichung der Biegelinie des ausgewählten Profilschenkels von einer Geraden im Bereich von 1 bis 20 Millimeter pro Meter Schenkellänge des ausgewählten Profilschenkels liegen.

Eine weitere Fertigungsvereinfachung kann dadurch erreicht werden, dass der ausgewählte Profilschenkel durch Rollen-Schubbiegen im Durchlauf zwischen einer Biegerolle und einer oder mehreren Stützrollen durch Zustellen der Biegerolle quer zur Profillängsachse gebogen wird.

Vorteilhaft ist es auch, wenn beim Biegen des ausgewählten Profilschenkels die Kedernut durch einen Stabilisierungseinsatz gegen eine ungewollte Deformation stabilisiert wird.

Für die Herstellung eines Profilrahmens ist es von Vorteil, wenn in einem ersten Fertigungsschritt von einem Strangpressprofil ein geradliniger Profilabschnitt als Ausgangsmaterial für die Profilschenkel abgelängt wird.

Vorteilhafterweise wird der für die Vorkrümmung ausgewählte Profilschenkel an seinen Endabschnitten zur Aufnahme der Eckwinkel ungekrümmt belassen.

Je nach Anwendungsfall können einer oder mehrere Profilschenkel vorgekrümmt werden. Vorteilhaftweise werden zwei einander gegenüberliegende und gegebenenfalls bei einem länglich-rechteckförmigen Tragrahmen nur die langen Profilschenkel als ausgewählte Profilschenkel zumindest in ihrem mittleren Abschnitt bogenförmig vorgekrümmt.

Ein weiterer Erfindungsaspekt betrifft ein Insektenschutzgitter mit einem aus über Eckwinkel verbundenen Profilschenkeln vorzugsweise rechteckförmig zusammengesetzten Tragrahmen und einem in der Rahmenöffnung des Tragrahmens eingespannten Insektenschutzgewebe, wobei das Insektenschutzgewebe unter Zugspannung randseitig an den Profilschenkeln vorzugsweise über eine Kedernut fixiert ist. Hier wird die eingangs genannte Aufgabe dadurch gelöst, dass mindestens ein ausgewählter Profilschenkel des Tragrahmens zumindest in einem mittleren Abschnitt bogenförmig vorgekrümmt ist, wobei der ausgewählte Profilschenkel vor dem Zusammensetzen des Tragrahmens durch Biegen in einer Biegemaschine bogenförmig umgeformt und dabei unter plastischer Verformung quer zur Profillängsachse gekrümmt wird, wobei der ausgewählte Profilschenkel mit einer in zwei unterschiedlichen Richtungen gekrümmten dreidimensionalen Biegekontur versehen wird, wobei der vorgekrümmte Profilschenkel unter der Zugspannung des Insektenschutzgewebes zumindest teilweise begradigt ist, so dass der Tragrahmen eine vorgesehene, bevorzugt rechteckig-ebene Form einnimmt.

Im Folgenden wird die Erfindung anhand der in der Zeichnung in schematischer Weise dargestellten Ausführungsbeispiele näher erläutert. Es zeigen
- Fig. 1: ein Insektenschutzgitter umfassend einen Tragrahmen und ein darin angedeutetes Insektenschutzgewebe in Draufsicht;
- Fig. 2: das Insektenschutzgitter in einem Horizontalschnitt;
- Fig. 3: den Tragrahmen für das Insektenschutzgitter mit in der Rahmenebene vorgebogenen langen Rahmenschenkeln in Draufsicht;
- Fig. 4: den Tragrahmen für das Insektenschutzgitter mit quer zur Rahmenebene vorgebogenen langen Rahmenschenkeln in einem Horizontalschnitt;
- Fig. 5: den Tragrahmen nach Fig. 4 mit eingesetztem Insektenschutzgewebe vor einem Blendrahmen in einem Horizontalschnitt;
- Fig. 6: eine Biegemaschine zum Vorbiegen der Rahmenschenkel in schematisch vereinfachter Draufsicht.

Das in Fig. 1 gezeigte Insektenschutzgitter 10 umfasst einen rechteckförmigen Tragrahmen 12 und ein die Rahmenöffnung 14 insektendicht überspannendes, nur ausschnittsweise angedeutetes Insektenschutzgewebe 16. Der Tragrahmen 12 ist an eine abzuschirmende Gebäudeöffnung angepasst und kann als Spannrahmen zum Einhängen in einen Blendrahmen, als schwenkbarer Drehrahmen oder verschiebbarer Schieberahmen oder als Pendelrahmen ausgelegt sein.

Der Tragrahmen 12 dabei in gewünschter Größe aus zwei horizontalen Profilschenkeln 18 und zwei vertikalen Profilschenkeln 20 zusammengesetzt sein, wobei die aus einem Strangpressprofil zweckmäßig aus Aluminium gebildeten Profilschenkel 18, 20 auf Gehrung geschnitten sind und über eingepresste Eckwinkel 22 paarweise zusammengehalten sind.

Wie in Fig. 2 gezeigt, umfasst das umlaufend gleich ausgebildete Profil des Tragrahmens 12 eine Eckwinkelkammer 24, eine weitere Montagekammer 26 beispielsweise für nicht gezeigte Einhängelaschen und eine Kedernut 28, in welcher das Insektenschutzgewebe 16 über eine eingespresste Kederschnur 30 randseitig gehalten ist.

Das Insektenschutzgewebe 16 wird dabei unter Zugspannung gesetzt, die durch den Tragrahmen 12 aufgenommen wird und zu einer unerwünschten Rahmenverformung führen kann. Um hier Abhilfe zu schaffen, werden ausgewählte Profilschenkel 18 geeignet vorgebogen, wie es nachstehend näher beschrieben wird.

Die Zugspannung des Insektenschutzgewebes 16 kann dazu führen, dass sich der Tragrahmen 12 in der Rahmenebene einbaucht. Wie in Fig. 3 gezeigt, können als Gegenmaßnahme ausgewählte Profilschenkel, hier die beiden einander gegenüberliegenden langen Profilschenkel 18 so vorgekrümmt bzw. vorgebogen werden, dass nachfolgenden beim Einziehen des Insektenschutzgewebes 16 die Gewebespannung zu einer Begradigung der Profilschenkel 18 führt, so dass die in Fig. 1 gezeigte Rechteckform eingenommen wird. Die Vorkrümmung erfolgt dabei derart, dass die ausgewählten Profilschenkel 18 in der Rahmenebene gesehen von der Rahmenöffnung weg nach außen vorgekrümmt werden, so dass die konvex gekrümmten Umfangsseiten der Profilschenkel 18 voneinander abgewandt sind und die entsprechende bogenförmige Abweichung von einer Geraden 32 erhalten wird. Bei größeren oder eher quadratischen Tragrahmen 12 können auch alle vier Profilschenkel 18, 20 gebogen werden. Bei einem Drehrahmen oder einem Pendelrahmen ist es auch denkbar, dass nur der freie vertikale Profilschenkel für eine Vorkrümmung ausgewählt wird, während der gegenüberliegende andere Profilschenkel bereits durch die Scharnierbefestigung in der gewünschten geraden Form gehalten wird.

In der Regel ist das Insektenschutzgewebe 16 an der wetterabgewandten Rahmeninnenseite des Tragrahmen 12 und somit im Abstand zu dessen Mittelebene angeordnet, wie es in Fig. 2 gezeigt ist. Die Zugspannung des Insektenschutzgewebes 16 führt somit zu einer Ausbauchung des Tragrahmens 12 nach außen zur Wetterseite. Um hier entgegenzuwirken, kann der oder die ausgewählten Profilschenkel 18 quer zu einer durch das Insektenschutzgewebe 16 definierten bzw. aufgespannten (gedachten) Ebene 34 nach innen vorgebogen werden, wie aus Fig. 4 hervorgeht.

Im montierten Zustand mit eingezogenem Insektenschutzgewebe 16 liegt dann der wieder in die rechteckig-plane Form gezogene Tragrahmen 12 mit seiner Innenseite spaltfrei gegen einen Blendrahmen 35 beispielsweise eines abzuschirmenden Fensterflügels an (Fig. 5).

Um beiden unerwünschten Effekten - der Einbauchung in der Rahmenebene und der Ausbauchung zur Rahmenaußenseite hin - entgegenzuwirken, kann die kompensatorische Vorbiegung der Profilschenkel auch entsprechend überlagert werden, so dass eine dreidimensionale Biegekontur entsteht.

Das Ausgangsmaterial für die Profilschenkel 18, 20 wird in einem ersten Fertigungsschritt von einem Strangpressprofil als geradliniger Profilabschnitt abgelängt. Sodann wird die Biegeumformung der ausgewählten Profilschenkel 18 vor dem Zusammensetzen des Tragrahmens 12 durch Drei-Rollen-Schubbiegen in einer Biegemaschine 36 vorgenommen, wie sie in Fig. 6 schematisch dargestellt ist. Hierbei wird der zu krümmende Profilschenkel 18 zwischen einer Biegerolle 38 und zwei Stützrollen 40 geführt und unter Profilvorschub im Durchlauf quer zur Profillängsachse plastisch verformt. Zu diesem Zweck kann die Biegerolle 38 durch eine Zustelleinheit gemäß der gewünschten Krümmung der Biegelinie in Richtung des Pfeils 44 geeignet zugestellt werden.

Je nach Zustellung entsteht ein kleinerer oder größerer Radius im Profil. Zweckmäßig wird so die gewünschte maximale Abweichung der Biegelinie von einer Geraden im Bereich von 1 bis 20mm pro Meter Schenkellänge des ausgewählten Profilschenkels 18 ausgewählt.

Durch einen Versatz in der Flucht von Biegerolle 38 und Stützrollen 40 können beide vorstehend erläuterten Biegungen in einem Arbeitsgang realisiert werden. Vorteilhaft ist es auch, wenn der ausgewählte Profilschenkel an seinen Endabschnitten geradlinig belassen wird, so dass die Eckwinkel 22 problemlos eingeführt werden können. Um eine ungewollte Deformation der Kedernut 28 beim Rollenbiegen zu vermeiden, wird in den U-förmigen Nutkanal eine Kunststoff-Stützleiste formschlüssig eingesetzt, die nach dem Biegevorgang wieder entnommen wird.

## Patentansprüche

1. Verfahren zur Herstellung eines Insektenschutzgitters (10) bei welchem ein Tragrahmen (12) aus über Eckwinkel (22) verbundenen Profilschenkeln (18,20) vorzugsweise rechteckförmig zusammengesetzt wird, und sodann in der Rahmenöffnung (14) des Tragrahmens (12) ein Insektenschutzgewebe (16) eingespannt wird, wobei das Insektenschutzgewebe (16) unter Zugspannung vorzugsweise über eine Kedernut (28) an den Profilschenkeln (18) fixiert wird, **dadurch gekennzeichnet, dass** mindestens ein ausgewählter Profilschenkel (18) des Tragrahmens (12) zumindest in einem mittleren Abschnitt bogenförmig vorgekrümmt wird, wobei der ausgewählte Profilschenkel (18) vor dem Zusammensetzen des Tragrahmens (12) durch Biegen in einer Biegemaschine (36) bogenförmig umgeformt und dabei unter plastischer Verformung quer zur Profillängsachse gekrümmt wird, wobei der ausgewählte Profilschenkel (18) mit einer in zwei unterschiedlichen Richtungen gekrümmten dreidimensionalen Biegekontur versehen wird, und dass der gekrümmte Profilschenkel (18) beim Einspannen des Insektenschutzgewebes (16) durch dessen Zugspannung zumindest teilweise begradigt wird, wobei der Tragrahmen (12) in eine vorgesehene Form gebracht wird.

2. Verfahren nach Anspruch 1, **dadurch gekennzeichnet, dass** der ausgewählte Profilschenkel (18) in einer Ebene des Tragrahmens (12) gesehen von der Rahmenöffnung (14) weg nach außen vorgekrümmt wird.

3. Verfahren nach Anspruch 1 oder 2, **dadurch gekennzeichnet, dass** der ausgewählte Profilschenkel (18) quer zu einer durch das Insektenschutzgewebe (16) definierten Ebene (34) vorgekrümmt wird.

4. Verfahren nach einem der Ansprüche 1 bis 3, **dadurch gekennzeichnet, dass** das Insektenschutzgewebe (16) außermittig an dem Tragrahmen (12) an einer Rahmenseite eingespannt wird, und dass der ausgewählte Profilschenkel (18) an dieser Rahmenseite konvex gekrümmt wird.

5. Verfahren nach einem der Ansprüche 1 bis 4, **dadurch gekennzeichnet, dass** die maximale Abweichung der Biegelinie des ausgewählten Profilschenkels (18) von einer Geraden im Bereich von 1 bis 20 Millimeter pro Meter Schenkellänge liegt.

6. Verfahren nach einem der Ansprüche 1 bis 5, **dadurch gekennzeichnet, dass** der ausgewählte Profilschenkel (18) im Durchlauf zwischen einer Biegerolle (38) und Stützrolle(n) (40) durch Zustellen der Biegerolle (38) quer zur Profillängsachse gebogen wird.

7. Verfahren nach einem der Ansprüche 1 bis 6, **dadurch gekennzeichnet, dass** beim Biegen des ausgewählten Profilschenkels (18) die Kedernut (28) durch einen Stabilisierungseinsatz (46) gegen eine ungewollte Deformation stabilisiert wird.

8. Verfahren nach einem der Ansprüche 1 bis 7, **dadurch gekennzeichnet, dass** in einem ersten Fertigungsschritt von einem Strangpressprofil ein geradliniger Profilabschnitt als Ausgangsmaterial für die Profilschenkel (18) abgelängt wird.

9. Verfahren nach einem der Ansprüche 1 bis 8, **dadurch gekennzeichnet, dass** der ausgewählte Profilschenkel (18) an seinen Endabschnitten zur Aufnahme der Eckwinkel (22) ungekrümmt geradlinig bereitgestellt wird.

10. Verfahren nach einem der Ansprüche 1 bis 9, **dadurch gekennzeichnet, dass** zwei einander gegenüberliegende Profilschenkel und gegebenenfalls bei einem länglich-rechteckförmigen Tragrahmen (12) nur die langen Profilschenkel als ausgewählte Profilschenkel (18) zumindest in ihrem mittleren Abschnitt bogenförmig vorgekrümmt werden.

11. Insektenschutzgitter mit einem aus über Eckwinkel (22) verbundenen Profilschenkeln (18) vorzugsweise rechteckförmig zusammengesetzten Tragrahmen (12) und einem in der Rahmenöffnung (14) des Tragrahmens (12) eingespannten Insektenschutzgewebe (16), wobei das Insektenschutzgewebe (16) unter Zugspannung randseitig an den Profilschenkeln (18) vorzugsweise über eine Kedernut (28) fixiert ist, **dadurch gekennzeichnet, dass** mindestens ein ausgewählter Profilschenkel (18) des Tragrahmens (12) zumindest in einem mittleren Abschnitt bogenförmig vorgekrümmt ist, wobei der ausgewählte Profilschenkel (18) vor dem Zusammensetzen des Tragrahmens (12) durch Biegen in einer Biegemaschine (36) bogenförmig umgeformt und dabei unter plastischer Verformung quer zur Profillängsachse gekrümmt wird, wobei der ausgewählte Profilschenkel (18) mit einer in zwei unterschiedlichen Richtungen gekrümmten dreidimensionalen Biegekontur versehen wird, wobei der vorgekrümmte Profilschenkel (18) unter der Zugspannung des Insektenschutzgewebes (16) zumindest teilweise begradigt ist, so dass der Tragrahmen (12) eine vorgesehene Form einnimmt.

## Claims

1. Method for producing an insect screen (10) in which a support frame (12) is assembled, preferably in a rectangular shape, from profile legs (18, 20) connected via corner brackets (22), and then an insect protection fabric (16) is clamped in the frame opening (14) of the support frame (12), the insect protection fabric (16) being fixed to the profile legs (18) under tensile stress, preferably via a keder groove (28), **characterized in that** at least one selected profile leg (18) of the support frame (12) is arcuately pre-curved at least in a central portion, the selected profile leg (18) being arcuately shaped before the support frame (12) is assembled by means of bending in a bending machine (36) and, in the process, being curved transversely to the profile longitudinal axis under plastic deformation, the selected profile leg (18) being provided with a three-dimensional bending contour curved in two different directions, and **in that** the curved profile leg (18) is at least partly straightened when the insect protection fabric (16) is clamped by the tensile stress thereof, the support frame (12) being brought into a predetermined shape.

2. Method according to claim 1, **characterized in that** the selected profile leg (18) is pre-curved outward away from the frame opening (14) when viewed in a plane of the support frame (12).

3. Method according to either claim 1 or claim 2, **characterized in that** the selected profile leg (18) is pre-curved transversely to a plane (34) defined by the insect protection fabric (16).

4. Method according to any of claims 1 to 3, **characterized in that** the insect protection fabric (16) is clamped eccentrically to the support frame (12) on one frame side, and **in that** the selected profile leg (18) is convexly curved on this frame side.

5. Method according to any of claims 1 to 4, **characterized in that** the maximum deviation of the bending line of the selected profile leg (18) from a straight line is in the range of from 1 to 20 millimeters per meter of leg length.

6. Method according to any of claims 1 to 5, **characterized in that** the selected profile leg (18) is bent transversely to the longitudinal axis of the profile as it passes between a bending roller (38) and supporting roller(s) (40) by advancing the bending roller (38).

7. Method according to any of claims 1 to 6, **characterized in that,** when bending the selected profile leg (18), the keder groove (28) is stabilized against unwanted deformation by a stabilizing insert (46).

8. Method according to any of claims 1 to 7, **characterized in that,** in a first manufacturing step, a straight profile portion is cut to length from an extruded profile as the starting material for the profile legs (18).

9. Method according to any of claims 1 to 8, **characterized in that** the selected profile leg (18) is provided in an uncurved straight line at its end portions to receive the corner bracket (22).

10. Method according to any of claims 1 to 9, **characterized in that** two opposing profile legs and optionally only the long profile legs in the case of an elongate-rectangular support frame (12), as selected profile legs (18), are arcuately pre-curved at least in their central portion.

11. Insect screen having a support frame (12), which is assembled, preferably in a rectangular shape, from profile legs (18) connected via corner brackets (22), and an insect protection fabric (16), which is clamped in the frame opening (14) of the support frame (12), the insect protection fabric (16) being fixed to the profile legs (18) on the edge side under tensile stress, preferably via a keder groove (28), **characterized in that** at least one selected profile leg (18) of the support frame (12) is arcuately pre-curved at least in a central portion, the selected profile leg (18) being arcuately shaped before the support frame (12) is assembled by means of bending in a bending machine (36) and, in the process, being curved transversely to the profile longitudinal axis under plastic deformation, the selected profile leg (18) being provided with a three-dimensional bending contour curved in two different directions, the pre-curved profile leg (18) being at least partly straightened under the tensile stress of the insect protection fabric (16) so that the support frame (12) assumes a predetermined shape.

## Revendications

1. Procédé de fabrication d'une grille de protection contre les insectes (10) dans lequel un cadre de support (12) est constitué de branches profilées (18, 20) reliées par une cornière d'angle (22) de préférence en forme de carré et ensuite une toile de protection contre les insectes (16) est serrée dans l'ouverture de cadre (14) du cadre de support (12), dans lequel la toile de protection contre les insectes (16) est fixée sous contrainte de traction de préférence par une rainure à clavette (28) sur les branches profilées (18), **caractérisé en ce qu'**au moins une branche profilée (18) sélectionnée du cadre de support (12) est pré-courbée en forme d'arc au moins dans une section médiane, dans lequel la branche profilée (18) sélectionnée est déformée en forme d'arc avant la constitution du cadre de support (12) par cintrage dans une machine à cintrer (36) et dans ce cadre est courbée sous déformation plastique transversalement à l'axe longitudinal du profilé, dans lequel la branche profilée (18) sélectionnée est dotée d'un contour de cintrage tridimensionnel courbé dans deux directions différentes et que la branche profilée (18) courbée est redressée au moins partiellement lors du serrage de la toile de protection contre les insectes (16) par sa contrainte de traction, dans lequel le cadre de support (12) est amené dans une forme prévue.

2. Procédé selon la revendication 1, **caractérisé en ce que** la branche profilée (18) sélectionnée est pré-courbée, vue dans un plan du cadre de support (12), en s'éloignant vers l'extérieur de l'ouverture de cadre (14).

3. Procédé selon la revendication 1 ou 2, **caractérisé en ce que** la branche profilée (18) sélectionnée est pré-courbée transversalement à un plan (34) défini à travers la toile de protection contre les insectes (16).

4. Procédé selon l'une quelconque des revendications 1 à 3, **caractérisé en ce que** la toile de protection contre les insectes (16) est serrée de manière excentrée sur le cadre de support (12) au niveau d'un côté de cadre et que la branche profilée (18) sélectionnée est courbée de manière convexe au niveau de ce côté de cadre.

5. Procédé selon l'une quelconque des revendications 1 à 4, **caractérisé en ce que** l'écart maximal entre la ligne de cintrage de la branche profilée (18) sélectionnée et une droite se trouve dans la plage de 1 à 20 millimètres par mètre de longueur de branche.

6. Procédé selon l'une quelconque des revendications 1 à 5, **caractérisé en ce que** la branche profilée (18) sélectionnée est cintrée par passage entre un rouleau de cintrage (38) et un rouleau de support (n) (40) par réglage du rouleau de cintrage (38) transversalement à l'axe longitudinal de profilé.

7. Procédé selon l'une quelconque des revendications 1 à 6, **caractérisé en ce que** lors du cintrage de la branche profilée (18) sélectionnée, la rainure à clavette (28) est stabilisée par un insert de stabilisation (46) contre une déformation indésirable.

8. Procédé selon l'une quelconque des revendications 1 à 7, **caractérisé en ce que** dans une première étape de fabrication d'un profilé extrudé, une section de profilée droite est coupée en longueur en tant que matériau de base pour la branche profilée (18).

9. Procédé selon l'une quelconque des revendications 1 à 8, **caractérisé en ce que** la branche profilée (18) sélectionnée est préparée non courbée rectiligne au niveau de ses sections d'extrémité pour recevoir la cornière d'angle (22).

10. Procédé selon l'une quelconque des revendications 1 à 9, **caractérisé en ce que** deux branches profilées opposées l'une à l'autre et le cas échéant dans le cas d'un cadre de support (12) de forme rectangulaire allongée, seules les branches profilées longues en tant que branches profilées (18) sélectionnées sont précourbées en forme d'arc au moins dans leur section médiane.

11. Grille de protection contre les insectes comprenant un cadre de support (12) constitué de branches profilées (18) reliées par une cornière d'angle (22) de préférence en forme de carré et une toile de protection contre les insectes (16) serrée dans l'ouverture de cadre (14) du cadre de support (12), dans laquelle la toile de protection contre les insectes (16) est fixée sous contrainte de traction de préférence par une rainure à clavette (28) sur les branches profilées (18) côté bord, **caractérisée en ce qu'**au moins une branche profilée (18) sélectionnée du cadre de support (12) est pré-courbée en forme d'arc au moins dans une section médiane, dans laquelle la branche profilée (18) sélectionnée est déformée en forme d'arc avant la constitution du cadre de support (12) par cintrage dans une machine à cintrer (36) et dans ce cadre est courbée sous déformation plastique transversalement à l'axe longitudinal du profilé, dans laquelle la branche profilée (18) sélectionnée est dotée d'un contour de cintrage tridimensionnel courbé dans deux directions différentes, dans laquelle la branche profilée (18) pré-courbée est redressée au moins partiellement par la contrainte de traction de la toile de protection contre les insectes (16), de sorte que le cadre de support (12) adopte une forme prévue.
